# FASCICULE DE BREVET EUROPEEN

(11) **EP 0 669 257 B1**
(45) Date de publication et mention de la délivrance du brevet: **24.03.1999**
(21) Numéro de dépôt: 95104681.2
(22) Date de dépôt: 23.04.1993
(51) Int. Cl.: B65D 5/00, B65D 5/46, B65D 71/00

(54) **Boîte en carton ou analogue, notamment destinée à contenir des pots pour produits laitiers, et flan pour la réalisation d'une telle boîte**
Faltschachtel Karton oder dergleichen, insbesondere zur Aufnahme von Milchprodukt-Behältern, sowie Zuschnitt zu ihrer Herstellung
Carton or the like, in particular for jars for dairy products, as well as a blank for producing the same

(30) Priorité: 24.04.1992 FR 9205070
(43) Date de publication de la demande: 30.08.1995
(62) Demande divisionnaire de: 93401070.3
(73) Titulaire: OTOR, 75017 Paris (FR)
(72) Inventeur: Durfort, Gilles, F-50160 Saint-Amand (FR); Lavarde, Jean-Claude, F-50240 Gouvets (FR)
(74) Mandataire: Benech, Frédéric

(56) Documents cités:
- EP-A- 0 468 860
- GB-A- 2 201 396
- GB-A- 2 247 876
- US-A- 2 885 140

## Description

La présente invention concerne une boîte de forme générale parallélépipédique, réalisée en une matière en feuille, telle que du carton, du carton ondulé ou analogue, pour le conditionnement et le transport d'objets.

Plus particulièrement quoique non exclusivement, la boîte selon l'invention est destinée à recevoir des pots pouvant contenir notamment des produits laitiers, tels que yaourts, crèmes à base de lait ou analogues. Jusqu'à présent, de tels pots généralement solidarisés par leurs rebords supérieurs en groupes de deux ou quatre, deux tels groupes pouvant être éventuellement empilés l'un sur l'autre, sont présentés à la vente en étant maintenus ensemble par une bande de matière en feuille entourant le dessus, le fond, et deux faces latérales de l'ensemble desdits pots en formant un "pack" destiné à être emporté par le consommateur.

Toutefois, de tels emballages ne sont pas faciles à transporter par le consommateur qui n'a aucun moyen à sa disposition pour les saisir facilement. De plus, alors que ladite bande ne constitue pas une protection efficace contre les chocs que peuvent subir lesdits pots, elle se révèle néanmoins malaisée à retirer lorsque l'utilisateur veut consommer le contenu des pots, puisqu'elle est collée dans la zone de chevauchement de ses bords extrêmes et qu'elle entoure de façon ajustée lesdits pots.

On connaît également une caisse partiellement tubulaire (US-A-3 627 193) pour bouteille selon le préambule de la revendication 1.

Une telle caisse ne permet pas le gerbage de deux caisses l'une sur l'autre.

Enfin, le document GB-A-2 247 876 décrit un flan muni de huit rabats, ce qui interdit l'accès direct au produit contenu dans la boîte.

La présente invention a pour but d'éviter ces inconvénients, et concerne une boîte, notamment destinée à contenir des pots de produits laitiers, adaptée pour permettre une préhension facile de l'emballage qu'elle constitue par le consommateur, protégeant lesdits pots pendant leur transport ou leur stockage, et permettant un accès facile à ces derniers au moment de leur consommation.

Dans ce but la présente invention propose essentiellement une boîte conforme à la revendication 1 A

Les deux premiers rabats se chevauchant en partie en bout, ceci peut en effet entraîner une surépaisseur de 2 à 5 mm dans le cas d'une feuille en carton ondulé.

Par ailleurs, le rattachement desdits premiers rabats sur une partie seulement de la largeur du volet correspondant laisse des ouvertures et donc des parties en creux sur les côtés de part et d'autre desdits premiers rabats.

Par sensiblement en forme de trapèze, il faut notamment entendre un polygone présentant deux bases parallèles et deux côtés latéraux symétriques par rapport à une médiane des bases, par exemple en forme de S avec un ou plusieurs décrochements.

Grâce à ces dispositions, la boîte selon l'invention, en même temps qu'elle assure une protection efficace des produits, notamment des pots de produits laitiers, qu'elle contient, ainsi qu'un accès facile à ceux-ci, peut être saisie et transportée sans difficultés par le consommateur grâce aux poignées dont sont munis les rabats formant le dessus de ladite boîte.

Elle peut également, et surtout, être stockée facilement par empilement et mise en palette de transport de façon très stable et efficace, sans risque de dommage pour les produits contenus dans de telles boîtes, tout en permettant de visualiser le contenu de ladite boîte.

Parmi les quatre seconds rabats, deux rabats opposés présentent au moins en partie, vers l'extérieur desdits seconds rabats, sensiblement une forme triangulaire tronquée.

En outre, la présente invention concerne également un flan de matière en feuille, selon la revendication 5

Avantageusement, une échancrure est prévue dans chacun desdits rabats en regard de la partie centrale de ladite découpe, présentant sensiblement une forme d'anse, lesdits premiers rabats présentant une forme générale de trapèze dont la grande base est reliée au volet correspondant et dont les deux autres côtés sont conformés pour s'adapter à la partie triangulaire tronquée desdits seconds rabats.

En particulier, deux lignes de découpe transversales parallèles peuvent être prévues dans les volets reliés aux premiers rabats, prolongeant les côtés transversaux de ceux-ci, par exemple sur une longueur comprise entre le tiers et les deux tiers de la hauteur desdits volets, ou plus généralement sur une distance inférieure à la hauteur de la ceinture, et reliées par une ligne de pliage.

Par ailleurs, pour permettre l'imbrication de deux tels flans, et la découpe de ceux-ci, dans une même plaque de matière en feuille, un évidement en partie supérieure, par exemple trapézoïdal, est ménagé dans chacun des volets non pourvus d'un premier rabat.

De plus, des volets supplémentaires peuvent être prévus entre les volets destinés à former la ceinture latérale de la boîte et sur les bords libres desdits volets les plus externes, pour former une boîte à coins coupés.

Les figures du dessin annexé feront bien comprendre comment l'invention peut être réalisée.
La figure 1 est une vue en perspective de dessus d'un exemple de réalisation d'une boîte conforme à l'invention, dont les poignées sont rabattues en position de transport de la boîte.
La figure 2 est une vue en perspective de dessous de la boîte selon la figure 1.
La figure 3 est une vue en plan du flan à partir duquel peut être réalisée la boîte des figures 1 et 2.
La figure 4 illustre l'imbrication de deux flans selon la figure 3 découpés dans une même plaque de carton.
La figure 5 illustre l'empilement de deux boîtes conformes à l'invention.

La boîte 1 selon l'invention présente, comme on le voit sur les figures 1 et 2, une forme générale parallélépipédique, et est réalisée en une matière en feuille, telle que du carton, du carton ondulé ou analogue. Elle est destinée au conditionnement et/ou au transport d'objets, notamment des pots 2 destinés à recevoir des produits laitiers ou analogues. D'une manière générale, la boîte 1 comporte une ceinture latérale 3, un fond 4 et un dessus 5.

La ceinture latérale 3 présente quatre faces 3.1, 3.3 et 3.2, 3.4 opposées deux à deux, à savoir deux grandes faces latérales 3.1 et 3.3, et deux petites faces latérales 3.2 et 3.4. Comme dans l'exemple de réalisation montré, deux faces latérales adjacentes peuvent être reliées par une face intermédiaire 3a.1-3a.5, formant chacune un coin coupé de la boite, les deux faces intermédiaires 3a.1 et 3a.5 reliées, respectivement, à la grande face 3.1 et à la petite face 3.4 se chevauchant pour permettre la solidarisation de la ceinture latérale 3 notamment par collage.

Par ailleurs, selon l'invention, le dessus 5 de la boîte 1 est constitué par deux premiers rabats 5.1, 5.2 latéraux opposés, reliés à la ceinture latérale 3 par des lignes de pliage, bloquant les pots 2 en position fermée de la boîte 1, et comportant, chacun, une poignée 6.1, 6.2 découpée dans le rabat respectif 5.1, 5.2 et pouvant être rabattue dans une composition sensiblement orthogonale à la surface du rabat (figure 1), pour la préhension de la boîte.

Comme on le voit sur la figure 1, chaque poignée 6.1, 6.2 présente sensiblement la forme d'une anse dont les deux extrémités 6.11, 6.12 et 6.21, 6.22 sont rattachées au rabat respectif 5.1, 5.2 par des lignes de pliage autour desquelles peuvent pivoter les poignées 6.1, 6.2 et qui se trouvent au voisinage du bord latéral libre du rabat respectif 5.1, 5.2, permettant, comme déjà indiqué, aux deux poignées d'être suffisamment proches l'une de l'autre, en position de service (figure 1), pour être saisies par une seule main de l'utilisateur.

De plus, une échancrure 7.1, 7.2 est prévue dans chacun des rabats 5.1, 5.2, laquelle s'ouvre dans la découpe 8.1, 8.2 définissant la poignée, vis-à-vis de la partie centrale 6.13, 6.23 de l'anse formée par cette dernière, et qui permet de saisir la poignée, à l'aide d'un doigt, lorsque celle-ci est rabattue dans le plan du rabat.

En outre, comme on le verra plus en détail par la suite, chacun des premiers rabats 5.1, 5.2 présente une forme générale de trapèze, ménageant des parties évidées dans le dessus 5 de la boîte 1.

Comme on le voit mieux sur la figure 2, le fond 4 de la boîte 1 est constitué par quatre seconds rabats 4.1, 4.3 et 4.2, 4.4, opposés deux à deux, dont les deux rabats 4.2, 4.4 reliés aux petites faces latérales 3.2, 3.4 présentent sensiblement une forme triangulaire tronquée, lesdits seconds rabats définissant des parties en relief et en creux complémentaires des parties en relief et en creux de la boîte 1.

La figure 3 montre en plan le flan à partir duquel peut être réalisée, par pliage, la boîte qui vient d'être décrite, les parties correspondantes du flan et de la boîte portant les mêmes références numériques.

On voit sur la figure 3 que le flan 1 comporte :
- quatre volets 3.1-3.4 disposés les uns à la suite des autres longitudinalement, reliés entre eux par des volets supplémentaires 3a.1-3a.5 et par des premières lignes de pliage 10 (deux dits volets supplémentaires 3a.1 et 3a.5 étant prévus sur les bords libres des volets 3.1, 3.4 les plus externes), et destinés à former la ceinture latérale de la boîte dont les volets supplémentaires constitueront les coins coupés,
- des premiers rabats 5.1, 5.2 reliés, chacun, à un volet 3.1, 3.3 respectif par des deuxièmes lignes de pliage 11 et séparés par un volet 3.2, de sorte que lesdits rabats opposés sont destinés à former le dessus 5 de la boîte 1, et
- des seconds rabats 4.1-4.4 reliés auxdits volets 3.1-3.4 par des troisièmes lignes de pliage 12 et destinés à former le fond 4 de la boîte 1.

Dans chacun des rabats 5.1,5.2, sont réalisées une découpe 6.1, 6.2, susceptible de former une poignée, et une échancrure 7.1, 7.2 correspondante. Par ailleurs, de façon à obtenir les parties en relief et en creux correspondantes du fond et du dessus de deux boîtes superposées les rabats 5.1, 5.2 présentent une forme générale de trapèze dont la grande base est reliée au volet 3.1, 3.3 correspondant par la ligne de pliage 12 et dont les deux autres côtés 5.11 et 5.21 sont conformés pour s'adapter à la partie triangulaire tronquée 4.21, 4.41 des rabats 4.2, 4.4 destinés à former en partie le fond 4 de la boîte 1. Cette correspondance de forme entre le dessus et le fond de deux boîtes 1 superposées, permettant un bon maintien de celles-ci en position gerbée, est montrée sur la figure 5. Aucun moyen d'ancrage particulier n'est donc plus nécessaire pour assurer la stabilité de piles formées à partir de boîtes 1 selon l'invention.

De plus, deux lignes de découpe transversales parallèles 3.11, 3.31 sont prévues dans les volets 3.1, 3.3 reliés aux rabats 5.1, 5.2, prolongeant les côtés transversaux 5.11, 5.21 de ceux-ci et reliées par une ligne de pliage 14, de façon à pouvoir aisément rabattre les rabats correspondants 5.1, 5.2 vers l'extérieur lors de l'ouverture de la boîte 1 et à avoir ainsi un accès facile aux produits 2 qui y sont contenus.

Par ailleurs, des évidements 3.21, 3.41 sont prévus dans les volets 3.2, 3.4 (non munis de rabats destinés à former le dessus de la boîte), de façon à permettre l'imbrication de deux flans 1 (figure 4) découpés dans une même plaque 100 de matériau en feuille, comme du carton, du carton ondulé ou analogue. Comme on le voit sur la figure 4, les chutes de carton lors de la découpe des deux flans sont ainsi réduites au minimum.

Bien que la boîte selon l'invention puisse être éventuellement réalisée manuellement par pliage du flan qui vient d'être décrit, après séparation des deux flans montrés sur la figure 4, il est préférable pour ce faire d'utiliser les machines décrites dans les brevets FR-2 629 012 et FR-2 665 137. On notera par ailleurs que la forme particulière des flans, du fait de leurs nombreux évidements et parties en saillie, rendrait impossible l'utilisation de machines de pliage usuelles.

## Revendications

1. Boîte (1) de forme générale parallélépipédique, réalisée en une matière en feuille, telle que du carton, du carton ondulé ou analogue, pour le conditionnement et le transport d'objets, ladite boîte comportant une ceinture latérale (3), constituée de plusieurs volets, un fond (4) et un dessus (5),
le dessus (5) de la boîte (1) étant constitué par deux premiers rabats latéraux (5.1, 5.2) opposés identiques se chevauchant partiellement en position fermée de la boîte, reliés à deux volets (3.1, 3.3) de la ceinture latérale (3) situés en vis à vis en position fermée de ladite boîte (1), et le fond de la boîte étant constitué par au moins quatre seconds rabats (4.1 à 4.4) reliés aux volets (3.1 à 3.4) par des lignes de pliage (12),
caractérisée en ce que chacun desdits premiers rabats (5.1, 5.2) présente une forme générale de trapèze dont la grande base est adjacente et reliée au bord supérieur du volet correspondant (3.1, 3.3), sur une partie seulement dudit bord supérieur, lesdits premiers rabats ne couvrant qu'une partie du dessus et définissant ainsi sur le dessus de la boîte des parties en relief et en creux à coté desdits premiers rabats,
en ce que les quatre seconds rabats formant le fond de la boîte, sont rabattus de manière à ce que deux des seconds rabats opposés (4.2, 4.4) soient rabattus sur les deux autres seconds rabats (4.1, 4.3), lesdits seconds rabats définissant ainsi des parties en relief et en creux complémentaires des parties en relief et en creux du dessus (5) de ladite boîte (1), dues à la disposition des deux premiers rabats latéraux,
et en ce que un évidement (3.21, 3.41) est ménagé dans chacun des volets (3.2, 3.4) non pourvus d'un premier rabat.

2. Boîte selon la revendication 1, caractérisée en ce que les évidements (3.21, 3.41) ont une forme trapézoïdale, complémentaire de la forme trapézoïdale des premiers rabats.

3. Boîte selon l'une quelconque des revendications précédentes 1 et 2, caractérisée en ce que chaque premier rabat est relié au volet correspondant de façon centrée par rapport audit volet.

4. Boîte selon l'une quelconque des revendications précédentes caractérisée en ce que la ceinture latérale comporte quatre faces intermédiaires (3a.1 - 3a.5) formant coins coupés chacune située entre deux volets adjacents.

5. Flan (1) de matière en feuille, telle que du carton, du carton ondulé ou analogue, destiné à la réalisation, par pliage, d'une boîte de forme générale parallélépipédique, comportant quatre volets (3.1, 3.2, 3.3, 3.4) disposés les uns à la suite des autres, reliés entre eux deux à deux par des premières lignes de pliage (10) et destinés à former la ceinture latérale de ladite boîte, deux premiers rabats (5.1, 5.2) reliés audits volets par des deuxièmes lignes de pliage (11) et destinés à former le dessus de la boîte et des seconds rabats (4.1, 4.2, 4.3, 4.4) reliés audits volets par des troisièmes lignes de pliage (12) destinés à former le fond de ladite boîte,
caractérisé en ce que les deux premiers rabats (5.1, 5.2) sont reliés à deux volets non adjacents propres à former deux volets opposés lorsque la boîte est formée, chacun desdits rabats présentant une forme générale de trapèze dont la grande base est reliée au volet (3.1, 3.3) correspondant par une ligne de pliage, sur une partie seulement dudit volet,
en ce que deux desdits seconds rabats (4.2, 4.4) reliés à deux volets non adjacents par un côté présentent chacun leur deux autres côtés (4.21, 4.41) en forme sensiblement triangulaire tronquée pour correspondre à la partie au-dessus de la boîte une fois formée qui n'est pas recouverte par les deux premiers rabats (5.1, 5.2),
et en ce que un évidement (3.21, 3.41) est aménagé dans chacun des volets (3.2, 3.4) non pourvu d'un premier rabat (5.1, 5.2).

6. Flan selon la revendication 5, caractérisé en ce que les évidements (3.21, 3.41) ont une forme trapézoïdale, complémentaire de la forme trapézoïdale des premiers rabats.

7. Flan selon l'une quelconque des revendications 5 et 6, caractérisé en ce que chaque premier rabat est relié au volet correspondant de façon centrée par rapport audit volet.

8. Flan selon l'une quelconque des revendications 5 à 7, caractérisée en ce que chaque premier rabat est relié au volet correspondant sur les deux tiers de sa longueur.

9. Flan selon l'une quelconque des revendications 5 à 8, caractérisé en ce que la ceinture latérale comporte cinq volets intermédiaires (3a.1 - 3a.5) destinés à former des coins coupés de la boîte obtenue à partir dudit flan, situés de part et d'autre, deux à deux, des volets (3.1 à 3.4).

## Claims

1. Box (1) in the general shape of a parallelepiped, made from a material in sheet form, such as cardboard, corrugated cardboard or similar material, for the packaging and transport of objects, the said box comprising a lateral girdle (3) formed from several panels, a bottom (4) and a top (5),
the top (5) of the box (1) being formed by two first identical opposing lateral flaps (5.1, 5.2) partially overlapping each other in the closed position of the box, connected to two panels (3.1, 3.3) of the lateral girdle (3) opposite each other in the closed position of the said box (1), and the bottom of the box being formed by at least four second flaps (4.1 to 4.4) connected to the panels (3.1 to 3.4) by folding lines (12),
characterised in that each of the said first flaps (5.1, 5.2) has the general shape of a trapezium whose large base is adjacent and connected to the upper edge of the corresponding panel (3.1, 3.3), over only a part of the said upper edge, the said first flaps covering only a part of the top and thus defining on the top of the box parts that are raised and lowered alongside the said first flaps,
in that the four second flaps forming the bottom of the box are folded over so that two of the second opposing flaps (4.2, 4.4) are folded over the other two second flaps (4.1, 4.3), the said second flaps thus defining parts that are raised and lowered complementary to the parts that are raised and lowered on the top (5) of the said box (1) due to the positioning of the two first lateral flaps,
and in that a recess (3.21, 3.41) is cut into each of the panels (3.2, 3.4) not provided with a first flap.

2. Box according to Claim 1, characterised in that the recesses (3.21, 3.41) have a trapezoidal shape complementary to the trapezoidal shape of the first flaps.

3. Box according to either of the preceding Claims 1 and 2, characterised in that each first flap is connected to the corresponding panel centrally with respect to the said panel.

4. Box according to any one of the preceding claims, characterised in that the lateral girdle comprises four intermediate faces (3a.1 - 3a.5) forming cut-off corners each located between two adjacent panels.

5. Blank (1) of material in sheet form, such as cardboard, corrugated cardboard or similar material, intended for the production by folding of a box in the general shape of a parallelepiped, comprising four panels (3.1, 3.2, 3.3, 3.4) arranged one after the other, connected between them in pairs by first folding lines (10) and intended to form the lateral girdle of the said box, two first flaps (5.1, 5.2) connected to the said panels by second folding lines (11) and intended to form the top of the said box and second flaps (4.1, 4.2, 4.3, 4.4) connected to the said panels by third folding lines (12) intended to form the bottom of the said box,
characterised in that the two first flaps (5.1, 5.2) are connected to two non-adjacent panels suitable for forming two opposite panels when the box is formed, each of the said flaps having a general trapezoidal shape whose large base is connected to the corresponding panel (3.1, 3.3) by a folding line, over only a part of the said second panel,
in that two of the said second flaps (4.2, 4.4) connected by one side to two non-adjacent panels each have their other two sides (4.21, 4.41) forming a shape that is roughly a truncated triangle in order to correspond to the part on top of the assembled box not covered by the two first flaps (5.1, 5.2),
and in that a recess (3.21, 3.41) is cut into each of the panels (3.2, 3.4) not provided with a first flap (5.1, 5.2).

6. Blank according to Claim 5, characterised in that the recesses (3.21, 3.41) have a trapezoidal shape, complementary to the trapezoidal shape of the first flaps.

7. Blank according to either of Claims 5 and 6, characterised in that each first flap is connected to the corresponding panel centrally with respect to the said panel.

8. Blank according to any one of Claims 5 to 7, characterised in that each first flap is connected to the corresponding panel over two thirds of its length.

9. Blank according to any one of Claims 5 to 8, characterised in that the lateral girdle comprises five intermediate panels (3a.1 - 3a.5) intended to form the cut-off corners of the box obtained from the said blank, located on either side, in pairs, of the panels (3.1 to 3.4).

## Patentansprüche

1. Im allgemeinen quaderförmige Schachtel (1), hergestellt aus blattartigem Material wie Pappe, Wellpappe oder dergleichen, für die Verpackung und den Transport von Gegenständen, die einen aus mehreren Abschnitten bestehenden Seitenbereich (3), einen Boden (4) und ein Oberteil (5) aufweist,
wobei das Oberteil (5) der Schachtel (1) aus zwei ersten seitlichen, identischen, einander gegenüberliegenden Umschlagklappen (5.1, 5.2) besteht, die sich im geschlossenen Zustand der Schachtel teilweise überlappen und mit zwei Abschnitten (3.1, 3.3) des Seitenbereichs (3) verbunden sind, die im geschlossenen Zustand der genannten Schachtel (1) einander gegenüber angeordnet sind, und wobei der Boden der Schachtel aus mindestens vier zweiten Umschlagklappen (4.1 bis 4.4) gebildet wird, die mit den Abschnitten (3.1 bis 3.4) durch Faltlinien (12) verbunden sind,
dadurch gekennzeichnet, daß
jeder der genannten ersten Umschlagklappen (5.1, 5.2) allgemein die Form eines Trapezes aufweist, dessen Langseite an den oberen Rand des entsprechenden Abschnitts (3.1, 3.3) angrenzt und mit diesem nur auf einem Teil des genannten oberen Rands verbunden ist, wobei die genannten ersten Umschlagklappen nur einen Teil des Schachteloberteils bedecken und auf diese Weise auf der Oberseite der Schachtel erhabene und vertiefte Bereiche neben den genannten ersten Umschlagklappen bilden, daß
die vier zweiten Umschlagklappen, die den Boden der Schachtel bilden, so umgeklappt sind, daß zwei der einander gegenüberliegenden zweiten Umschlagklappen (4.2, 4.4) auf die beiden anderen zweiten Umschlagklappen (4.1 , 4.3) geklappt werden, wobei die zweiten Umschlagklappen auf diese Weise erhabene und vertiefte Bereiche definieren, die zu den erhabenen und vertieften Bereichen des Oberteils (5) der genannten Schachtel (1) komplementär sind, welche durch die Anordnung der ersten beiden seitlichen Umschlagklappen gebildet werden, und daß
eine Aussparung (3.21, 3.41) an jedem der Abschnitte (3.2, 3.4) angebracht ist, der nicht mit einer ersten Umschlagklappe versehen ist.

2. Schachtel nach Anspruch 1, dadurch gekennzeichnet, daß die Aussparungen (3.21, 3.41) eine Trapezform aufweisen, die komplementär zur Trapezform der ersten Umschlagklappen ist.

3. Schachtel nach einem der Ansprüche 1 und 2, dadurch gekennzeichnet, daß jede erste Umschlagklappe mit dem entsprechenden Abschnitt verbunden und auf diesem zentriert angeordnet ist.

4. Schachtel nach einem der vorhergehenden Ansprüche, dadurch gekennzeichnet, daß der Seitenbereich vier Zwischenflächen (3a.1 - 3a.5) aufweist, die abgeschnittene Ecken bilden, wobei sich jede der Zwischenflächen zwischen zwei benachbarten Abschnitten befindet.

5. Zuschnitt (1) aus blattartigem Material wie Pappe, Wellpappe oder dergleichen, der zur Herstellung einer im allgemeinen quaderförmigen Schachtel durch Falten bestimmt ist und vier Abschnitte (3.1, 3.2, 3.3, 3.4) aufweist, die aneinander anschließen und untereinander jeweils paarweise durch erste Faltlinien (10) verbunden sind, und die dazu bestimmt sind, den Seitenbereich der genannten Schachtel zu bilden, ferner zwei erste Umschlagklappen (5.1, 5.2), die mit den genannten Abschnitten durch zweite Faltlinien (11) verbunden sind und dazu bestimmt sind, das Oberteil der Schachtel zu bilden, sowie zweite Umschlagklappen (4.1, 4.2, 4.3, 4.4), die mit den genannten Abschnitten durch dritte Faltlinien (12) verbunden sind und dazu bestimmt sind, den Boden der genannten Schachtel zu bilden, dadurch gekennzeichnet, daß die beiden ersten Umschlagklappen (5.1, 5.2) mit zwei nicht aneinander anschließenden Abschnitten verbunden sind, die geeignet sind, bei der Bildung der Schachtel zwei gegenüberliegende Abschnitte zu bilden, wobei jede der genannten Umschlagklappen allgemein die Form eines Trapezes aufweist, dessen Langseite durch eine Faltlinie mit dem entsprechenden Abschnitt (3.1, 3.3) nur auf einem Teil von diesem verbunden ist, und daß
zwei der genannten zweiten Umschlagklappen (4.2, 4.4), die auf der einen Seite mit zwei nicht aneinander anschließenden Abschnitten verbunden sind und auf ihren beiden anderen Seiten (4.21, 4.41) im wesentlichen die Form eines abgeschnittenen Dreiecks aufweisen, damit sie dem Teil oberhalb der ausgebildeten Schachtel entsprechen, der nicht von den ersten beiden Umschlagklappen (5.1, 5.2) bedeckt ist, und daß
in jedem der Abschnitte (3.2, 3.4), der nicht mit einer ersten Umschlagklappe (5.1, 5.2) versehen ist, eine Aussparung (3.21, 3.41) angebracht ist.

6. Zuschnitt nach Anspruch 5, dadurch gekennzeichnet, daß die Aussparungen (3.21, 3.41) eine Trapezform aufweisen, die komplementär zur Trapezform der ersten Umschlagklappen ist.

7. Zuschnitt nach einem der Ansprüche 5 und 6, dadurch gekennzeichnet, daß jede erste Umschlagklappe mit dem entsprechenden Abschnitt verbunden und zentriert auf diesem angeordnet ist.

8. Zuschnitt nach einem der Ansprüche 5 bis 7, dadurch gekennzeichnet, daß jede erste Umschlagklappe mit dem entsprechenden Abschnitt über zwei Drittel ihrer Länge verbunden ist.

9. Zuschnitt nach einem der Ansprüche 5 bis 8, dadurch gekennzeichnet, daß der Seitenbereich fünf Zwischenabschnitte (3a.1 - 3a.5) aufweist, die zur Bildung der abgeschnittenen Ecken der ausgehend vom genannten Zuschnitt herzustellenden Schachtel bestimmt sind, wobei sie beiderseits der Abschnitte (3.1 bis 3.4) paarweise angeordnet sind.
